# EUROPÄISCHE PATENTSCHRIFT

(11) **EP 0 250 746 B1**
(45) Veröffentlichungstag und Bekanntmachung des Hinweises auf die Patenterteilung: **15.01.1992**
(21) Anmeldenummer: 87105733.7
(22) Anmeldetag: 16.04.1987
(51) Int. Cl.: G08B 13/18

(54) **Passiver Infrarot-Bewegungsmelder**
Passive infrared motion detector
Détecteur de mouvement passif à infrarouge

(30) Priorität: 03.07.1986 DE 3622371
(43) Veröffentlichungstag der Anmeldung: 07.01.1988
(73) Patentinhaber: Fritz Fuss GmbH & Co., D-72458 Albstadt (DE)
(72) Erfinder: Willie, Joachim, D-7475 Messstetten (DE)
(74) Vertreter: Weber, Otto Ernst, Dipl.-Phys.

(56) Entgegenhaltungen:
- EP-A- 0 107 042
- GB-A- 2 074 314

## Beschreibung

Die Erfindung geht aus von einem passiven Infrarot-Bewegungsmelder, wie er im Oberbegriff des Hauptanspruchs angegeben ist.

Derartige PIR-(Passiver InfraRot)-Bewegungsmelder werden bekanntlich in der Gefahrenmeldetechnik, insbesondere in der Instrusionsschutztechnik und in der Steuerungstechnik zur Erfassung von bewegten Objekten in Innenräumen eingesetzt. Dabei wird die von einem menschlichen Körper oder von einer anderen Wärmequelle abgegebene Infrarotstrahlung (IR-Strahlung) von einer Spiegeloptik gebündelt und einem Pyro-Element zugeführt. Im Meßbereich eines PIR-Bewegungsmelders können auch kleinste Strahlenflußänderungen, d.h. zeitliche Änderungen der Temperaturdifferenz zwischen der Umgebungstemperatur und der jeweiligen Oberflächentemperatur des Objektes, detektiert werden.

Die bekannten PIR-Bewegungsmelder sind darauf ausgelegt, dynamische Änderungen zu erfassen und auszuwerten. Damit ein Meldesignal erzeugt wird, ist es erforderlich, daß das Objekt sowohl in das Meßfeld eindringt als auch aus dem Meßfeld wieder austritt. Ferner können bekannte Auswerteverfahren darauf ausgelegt sein, erst nach einer sequenz von vorwählbaren Detektionsabläufen, beispielsweise mehreren Meßfeldeintritten und -austritten, ein entsprechendes Detektionssignal abzugeben. Die von den Eintritten und Austritten erzeugten Sensorausgangsimpulse werden hinsichtlich ihrer Amplituden und ihrer Anzahl bzw. Polarität mit vorgegebenen Referenzwerten sowie vorgegebenen Polaritätsfolgen und Zeitfolgen verglichen.

Für diese PIR-Bewegungsmelder ist also charakteristisch, daß sie im wesentlichen auf das Durchqueren des Meßfeldes reagieren, und daß das Verweilen von Objekten im Meßbereich nicht differenziert erkannt werden kann. Die Referenzwerte der bekannten PIR-Bewegungsmelder müssen aus naheliegenden Gründen auf die Kleinsten zu detektierenden Signale sowie die längste Folgezeit des Polaritätswechsels des Sensorsignals ausgelegt sein. Dies hat insbesondere bei der Anwendung eines PIR-Bewegungsmelders im Intrusionsschutz zur Folge, daß entweder der Detektionsbereich sehr klein gehalten werden muß oder daß die Detektion eines bewegten Objektes innerhalb des Meßfeldes nicht erkannt werden kann, so daß in dieser Hinsicht keine Überwachung erfolgt. Im Bereich der Steuerungsanwendungen kann dieser Mangel Fehlfunktionen mit gravierenden Folgeerscheinungen auslösen.

Ein passiver Infrarot-Bewegungsmelder gemäß dem Obergegriff des Anspruchs 1 ist aus der EP 107 042 A1 bekannt. Er weist einen ersten Sensor auf, dessen Ausgangssignal nach zwei Kriterien ausgewertet wird. Die Auswertung erfolgt einerseits nach der Korrelation mit einem abgespeicherten Referenzsignal und andererseits nach einem vorgegebenen Amplituden-Schwellenwert des Korrelationsergebnisses. Ferner wird der Nahbereich des ersten Sensors über einen zweiten Sensor überwacht und das Ausgangssignal des zweiten Sensors als Referenz für das Ausgangssignal des ersten Sensors verwertet.

Ferner ist aus der EP 70 364 B1 ein Infrarot-Bewegungsmelder bekannt, der einen Fensterdiskriminator mit dynamischer Referenzspannung aufweist. Innerhalb eines vorgegebenen Zeitintervalls tritt sowohl ein positiver als auch ein negativer Signalimpuls vorgegebener Amplitude auf. Dieser Spannungsverlauf ist charakteristisch für einen Eintritt und einen Austritt einer Person in den Überwachungsbereich.

Der Erfindung liegt die **Aufgabe** zugrunde, einen passiven Infrarot-Bewegungsmelder der eingangs genannten Art anzugeben, welcher schaltungstechnisch vereinfacht ist und bei welchem auf einen sich technisch aufwendig gestaltenden Korrelationsvorgang verzichtet werden kann und trotzdem eine zuverlässige Erkennung des Nutzsignals gegenüber dem Rauschen erfolgt.

Diese Aufgabe wird mit den im kennzeichnenden Teil des Anspruchs 1 angegebenen Merkmalen gelöst. Bevorzugte Weiterbildungen der Erfindung sind in den Unteransprüchen angegeben.

Die Erfindung macht sich den Umstand zunutze, daß sich nach dem Strahlungsgesetz die Strahlungsleistung im Quadrat der Entfernung ändert. Bezogen auf ein bestimmtes Objekt kann daher jeder Entfernungszone eine bestimmte charakteristische Strahlungsleistung zugeordnet werden. Durch die in der Regel etwa kagelförmige Ausbildung des Meßfeldes, die von der verwendeten optischen Einrichtung abhängt, ist ferner auch die Zeit zwischen einem Meßfeld-Eintritt und einem -Austritt bei zwei Entfernungszonen unterschiedlich. Der Erfindung liegt also der Gedanke zugrunde, die für die einzelnen Entfernungszonen charakteristischen Meßgrößen auszuwerten, um einen Übergang eines Objektes von einer Entfernungszone in die andere zu detektieren. Beispielsweise verringert sich die Signalamplitude auf ein Viertel, wenn sich die Entfernung des Objektes vom Sensor verdoppelt. Aus der Amplitudenänderung kann also auf eine Bewegung des Objektes geschlossen werden.

Die den Entfernungszonen zugeordneten Amplituden können anhand von Referenzobjekten ermittelt werden, die in die Entfernungszonen gebracht werden. Auf diese Weise können die der Auswertung zugrundeliegenden Signalamplituden genau gemessen werden. Es ist ferner leicht möglich, eine Unterteilung in Signalamplituden, die auf einer Bewegung beruhen, und in Signalamplituden, die aufgrund von Störeinflüssen hervorgerufen werden, vorzunehmen.

Eine bevorzugte Weiterbildung der Erfindung besteht darin, daß mehr als zwei Entfernungszonen mit einer den Entfernungszonen zugeordneten Amplitudensequenz vorgegeben werden. Eine Unterteilung kann beispielsweise darin bestehen, daß ein Nahstbereich, in welchem das Objekt sehr viel größer ist als die Meßzone, ein Nahbereich, ein Mittelbereich und ein Fernbereich vorgesehen sein können. Die Einteilung erfolgt sinnvollerweise entsprechend den spezifischen Detektionsanforderungen.

Weiterhin kann es vorteilhaft sein, daß den einzelnen Entfernungszonen unterschiedliche, individuelle Signalintervalle zugeordnet werden. Diese Maßnahme trägt dem Umstand Rechnung, daß sich das üblicherweise kegelförmig ausgebildete Meßfeld mit zunehmender Entfernung vom Sensor vergrößert, so daß sich die Zeit zur Durchquerung entsprechend mit zunehmendem Abstand vom Sensor vergrößert. Den einzelnen Entfernungszonen kann daher eine ihrem Durchmesser entsprechend zugeordnete Signalfolge derjenigen Signale zugeordnet werden, die einen Eintritt und einen Austritt eines Objektes in die bzw. aus der Entfernungszone anzeigen.

Es erweist sich als vorteilhaft, daß beim Ausbleiben einer vorgegebenen Amplitudensequenz und/oder wenn die Signale nicht innerhalb eines vorgegebenen Intervalls auftreten, eine Störung angezeigt wird. Es erfolgt also anderen Worten eine Plausibilitätskontrolle, durch welche Fehlalarme verhindert werden.

Eine bevorzugte Weiterbildung besteht darin, daß die Ausgänge aller selektiven Verstärker über einen Multiplexer mit einem Schwellenwert-Komparator mit variierbarer Referenzschwelle verbunden sind, die über einen Multiplexer entsprechend dem anliegenden Eingangssignal ansteuerbar ist.

Bevorzugt ist der Ausgang des Schwellenwert-Komparators mit einem ersten und zweiten kreuzweise verschalteten Zeitglied in der Weise verbunden, daß das erste Zeitglied beim Überschreiten eines Schwellenwertes gestartet wird und daß am ersten Zeitglied nur dann ein Ausgangssignal abgreifbar ist, wenn innerhalb einer vorgegebenen Zeitdauer das zweite Zeitglied durch Überschreiten eines negierten Schwellenwertes aktiviert wurde. Eine andere bevorzugte Weiterbildung besteht darin, daß die Ausgänge der selektiven Verstärker mit einer Störsignalerkennungseinheit verbunden sind, mit welcher die Ausgangssignale auf Signalamplituden überwacht werden, die eindeutig von den erwarteten Signalamplituden abweichen.

Im folgenden wird die Erdindung anhand von zwei Ausführungsbeispielen weiter beschrieben:

Fig. 1 zeigt rein schematisch die Ausbildung von Meßfeldern eines PIR-Bewegungsmelders und ihre Unterteilung in Entfernungszonen.

Fig. 2 zeigt ein Blockschaltbild einer Anordnung zur Überwachung der Entfernungszonen gem. Fig. 1.

Fig. 3 zeigt eine Alternative eines Schaltungsteils der Anordnung gem. Fig. 2; und

Fig. 4 zeigt eine alternative Anordnung zur Überwachung der Entfernungszonen gem. Fig. 1

Fig. 1 veranschaulicht rein schematisch einen von einem PIR-Bewegungsmelder mit einem Sensor 1 überwachten Bereich. Es sind beispielhaft zwei Meßzonen 20, 20′ dargestellt, die etwa kegelförmig ausgebildet sind. Selbstverständlich kann auch eine andere Anzahl von Meßzonen vorgesehen sein. Die infrarote Strahlung der beiden Meßzonen 20, 20′ wird über eine nicht dargestellte optische Einrichtung auf den Sensor 1 gebündelt. Jede Änderung des Strahlungseinfalls bewirkt am Sensor 1 eine Ausgangsspannungsänderung, die in einer in den nachfolgenden Figuren beschriebenen Anordnung ausgewertet wird.

Die Meßfelder 20, 20′ sind in mehrere Entfernungszonen e1 bis e5 aufgeteilt, deren Grenzen etwa radial zum Sensor 1 verlaufen. Die Entfernungen der einzelnen Entfernungszonen e1 bis e5 sowie ihre Längen sind grundsätzlich frei wählbar. Allerdings ist es sinnvoll, die Einteilung entsprechend den spezifischen Detektionsanforderungen vorzunehmen und abzustimmen.

Die Strahlung in den beiden Meßfeldern 20, 20′ wird über die optische Einrichtung auf den Sensor 1 aus antiparallel geschalteten, nebeneinander liegenden Strahlungsdetektoren 1, 1′ pyro-elektrischer Art, die auch als Dual-Sensoren bezeichnet werden können, gebündelt. Die beiden Strahlungsdetektoren 1, 1′ bestehen jeweils aus einem Kristall im Abstand B mit einer wirksamen Länge X und einer wirksamen Fläche A bzw. A′.

In der Fig. 1 ist ferner rein schematisch veranschaulicht, auf welche Weise sich das Verhältnis zwischen Objektgröße und Meßfeldgröße in den einzelnen Entfernungszonen e1 bis e4 ändert. Dazu ist im Meßfeld 20 in jeder der Entfernungszonen jeweils ein Referenzobjekt 22 dargestellt. Es dürfte damit deutlich werden, daß ein gleich großes Objekt beim Eindringen in die unterschiedlichen Entfernungszonen charakteristische Strahlungsänderungen verursacht, die den einzelnen Entfernungszonen zugeordnet werden können. Nach dem Strahlungsgesetz reduziert sich nämlich die Strahlungsleistung im Quadrat der Entfernung. Desweiteren veranschaulicht die Fig. 1, daß die Zeit zum Durchqueren der Meßfelder in den einzelnen Entfernungszonen e1 bis e4 bei gleicher Geschwindigkeit in den einzelnen Entfernungszonen e1 bis e4 unterschiedlich ist. Die Bestimmung dieses Intervalls kann anhand einer Eintrittsamplitude und einer Austrittsamplitude an den Ausgängen der beiden Detektoren 1, 1′ ermittelt werden.

Diese Überlegungen lassen sich grundsätzlich auf alle Detektortypen übertragen und sind nicht auf die hier beispielhaft wierdergegebene Detektoranordnung beschränkt.

Fig. 2 veranschaulicht ein erstes Beispiel einer Auswerteeinheit, mit welcher die Ausgangssignale der beiden Strahlungsdetektoren 1, 1′ ausgewertet werden. Für beide Strahlungsdetektoren 1, 1′ sind getrennte Auswertezweige I, I′ vorhanden. Sie bestehen jeweils aus einer Hintereinanderschaltung von selektiven Verstärkern 2, 4, 6 bzw. 2′, 4′, 6′. Die Anzahl entspricht jeweils der Anzahl der Entfernungszonen e1 bis e4. Bei beispielsweise vier Entfernungszonen sind also auch vier selektive Verstärker hintereinander geschaltet. Die Ausgangssignale der einzelnen selektiven Verstärker werden über Differenzierglieder 3, 5, 7 bzw. 3′, 5′, 7′, an die folgende Stufe weitergeleitet. Durch die Reihenschaltung der selektiven Verstärker und der Differenzierglieder kann die Auswerteschaltung auf eine vorgegebene Empfindlichkeit hinsichtlich eines bestimmten Überwachungsvolumens ausgelegt werden.

Im Auswertezweig I, der dem Strahlungsdetektor 1 nachgeschaltet ist, werden die Strahlungsänderungen beim Eintritt und Austritt in eine bzw. aus einer Entfernungszone dadurch ausgewertet, das jeder Entfernungszone e1 bis eₙ jeweils ein selektiver Verstärker zugeordnet ist und die Amplitude des jeweiligen Ausgangssignals mit Referenzamplituden verglichen werden. Die Zuordnung und Unterteilung erfolgt entsprechend den zu erwartenden Nutzsignalamplituden in den Entfernungsbereichen e1 bis eₙ. Das jeweilige Ausgangssignal E bis Eₙ eines Verstärkers 2, 4, 6 des Auswertezweiges I wird über einen Analog-Multiplexer 8 einem Schwellenwert-Komparator 9 mit variabler Referenzspannung zugeführt, welche ebenfalls über einen weiteren Analog-Multiplexer 12 in Zuordnung zu dem gerade anliegenden Eingangssignal veränderbar ausgelegt werden kann. Beim Überschreiten eines Schwellenwertes wird eines von zwei Zeitgliedern 10 oder 11 angesteuert, welches ausschließlich dann ein Ausgangssignal abgibt, wenn innerhalb einer vorgegebenen Zeit das andere negierte Zeitglied aktiviert wird. In Abhängigkeit davon, ob eine positive oder negative Referenzschwelle überschritten wird (Referenzspannung u⁺ oder Referenzspannung U⁻), wird ein entsprechendes Ausgangssignal A⁺ oder A⁻ vom betreffenden Zeitglied 10, 11 ausgegeben.

Die beiden Analog-Multiplexer 8, 12 werden über ein Takt-Signal ST angesteuert, das in einem vorgegebenen Zeitraster von einer Taktstufe (nicht dargestellt) erzeugt wird. Der zweite Auswertezweig I′ ist identisch zum ersten Auswertezweig I ausgebildet. Die Ausgangssignale der einzelnen Verstärker 2′, 3′, 6′, werden zu Vergleichszwecken abgegriffen und ähnlich wie die Ausgangssignale E1 bis Eₙ einem nicht dargestellten Analog-Multiplexer zugeführt. Der Auswertezweig I′ kann je nach Sensortyp und Anforderung die Auswertung insgesamt verbessern.

Die Vergleichspegel V1 bis Vₙ werden bevorzugt meßtechnisch ermittelt, indem ein Referenzobjekt in die einzelnen Entfernungszonen gebracht wird und dabei die charakteristischen Ausgangsamplituden der zugehörigen selektiven Verstärker gemessen wird. Auf diese Weise kann eine an die jeweilige Überwachungsaufgabe angepaßte Amplitudensequenz ermittelt und festgelegt werden. Die ermittelten maximalen Signalamplituden an den Ausgängen der Verstärker lassen sich darüber hinaus in Signalamplituden einteilen, die von einer Bewegungsdetektion herrühren, sowie in Signalamplituden, die aufgrund von Störeinflüssen hervorgerufen werden. Durch eine logische Auswerteeinheit (nicht dargestellt) läßt sich auf diese Weise ein Meldung des Bewegungsmelders verhindern, die eindeutig Störeinflüssen zugeordnet werden kann. Mit Hilfe der logischen Auswerteeinheit kann nicht nur das Ausbleiben einer vorgegebenen Amplitudensequenz, sondern auch das Ausbleiben einer Eintritts-/Austritts-Detektion erkannt und angezeigt werden, wenn den einzelnen Entfernungszonen e1 bis eₙ charakteristische Signalfrequenzen zugeordnet werden.

Alternativ zu der Auswertung mittels des Analog-Multiplexers 8 gemäß Fig. 2 kann entsprechend Fig. 3 eine prozessorgesteuerte Auswertung vorgesehen sein. Die Ausgangssignale Se1 bis Seₙ der selektiven Verstärker 2, 4, 6 des ersten Auswertezweiges I werden dabei einem Prozessor 19 zugeführt, der mit einem A/D-Wandler mit gemultiplexten Eingängen und entsprechend gemultiplexten Schwellenwert-Ausgängen (nicht dargestellt) arbeitet. Beim Überschreiten eines Schwellenwertes entsprechend dem in Fig. 2 beschriebenen Beispiel wird abhängig von der Polarität des Pegels Uₓ⁺, Uₓ⁻ eine der Zählstufen 13 bzw. 14 aktiviert, und daraufhin eines der Speicherelemente 15 bzw. 16 gesetzt, die jeweils den beiden Zeitzählstufen 143 und 14 nachgeschaltet sind. Erfolgt innerhalb einer fest vorgegebenen Zeitfolge das Setzen eines Gegenwertes, wird mit Hilfe einer logischen Verknüpfungsstufe 17 eine Ausgangsstufe 18 zur Aktoransteuerung aktiviert, wobei einer der entsprechenden Alarmausgänge Aₑ₁ bis Aₑₙ der betreffenden Entfernungsstufe e1 bis eₙ angesteuert wird.

Ein weiteres Beispiel zur Überwachung der Entfernungszonen e1 bis eₙ ist in Fig. 4 veranschaulicht. Die Anordnung ist beispielhaft für vier Entfernungsstufen e1 bis e4 ausgelegt. Demzufolge ist dem Strahlungsdetektor 1 ein selektiver Verstärker mit vier Stufen 41, 42, 43, 44 nachgeschaltet. Das Ausgangssignal eines jeden Verstärkers 41 bis 44 wird jeweils einer Auswerteeinheit 54, 55, 56 bzw. 57 zugeführt, deren Schaltungseinzelheiten identisch sind. Stellvertretend für alle anderen Auswerteeinheiten ist die Auswerteeinheit 57 am Ausgang des Verstärkers 44 im einzelnen dargestellt.

Sie umfaßt eine Komparator-Auswertung 45 zur Störsignalerkennung bzw. zur Detektionserkennung. Erscheinen Signalamplituden innerhalb der entfernungsabhängig gewählten Bandbreite, so wird eine Speicherzelle 46 sowie ein Zeitglied 47 aktiviert. Das Zeitglied 47 setzt den Speicher 46 innerhalb einer entfernungsabhängig gewählten Zeit zurück. Wird innerhalb dieser Zeit die entsprechend negierte Signalamplitude erreicht, so wird weiteres Speicherelement 48 gesetzt und über eine UND-Verknüpfung 40 der Ausgänge der beiden Speicher 46, 48 ein Aktorsignal Aₑ₄ gesetzt. Gleichzeitig wird beim Ansprechen der Komparator-Auswertung 45 in Abhängigkeit von der Polarität der Signalamplitude eines der beiden Speicherelemente 51 oder 52 gesetzt, das zeitverzögert über einen Block 13 einen Aktor Bₑ₄ aktiviert, wenn innerhalb der Zeitverzögerung nicht die entsprechende negierte Signalamplitude erscheint. Der Aktor Bₑ₄ zeigt an, daß ein Objekt im Detektionsbereich verweilt. Diese beiden Aktoren können dazu verwendet werden, eine Meldezentrale (nicht dargestellt) zu aktivieren.

## Patentansprüche

1. Passiver Infrarot-Bewegungsmelder mit einem Sensor, dessen beim Eintritt und beim Austritt eines Objektes vorgegebener Objektgröße (d.h. vorgegebener lufrarot-Charakteristik) in einen bzw. aus einem Überwachungsbereich erzeugtes Ausgangssignal durch Vergleich mit Referenzwerten ausgewertet wird, wobei der Überwachungsbereich in unterschiedliche Entfernungszonen vom Sensor unterteilt ist und die Referenzwerte entfernungsabhängig sind,
dadurch **gekennzeichnet**,
- daß die Referenzwerte für jede Entfernungszone (e₁ bis eₙ) aus einem vorgegebenen Amplitudenschwellenwert (U⁺, U⁻, V₁ bis Vₙ) und einem vorgegebenen Zeit Intervall, in welchem sie auftreten, bestehen;
- daß mit zunehmendem Abstand der Entfernungszonen (e₁ bis eₙ) vom Sensor (1) die Amplitudenschwellenwerte (U⁺, U⁻, V₁ bis Vₙ) kleiner und das jeweils zugeordnete Zeit Intervall größer gewählt werden, und
- daß ein Alarm nur dann ausgelöst wird, wenn das Ausgangssignal (E₁ bis Eₙ) des Sensors (1) den für die jeweilige Entfernungszone (e₁ bis eₙ) vorgegebenen Amplitudenschwellenwert (U⁺, U⁻, V₁ bis Vₙ) innerhalb des zugeordneten Zeit-Intervalls überschreitet.

2. Passiver Infrarot-Bewegungsmelder nach Anspruch 1,
dadurch **gekennzeichnet**,
daß mehr als zwei Entfernungszonen (e₁ bis eₙ) mit den Entfernungszonen (e₁ bis eₙ) zugeordneten Amplitudenschwellenwerten (U⁺, U⁻, V₁ bis Vₙ) und Intervallen vorgegeben sind.

3. Passiver Infrarot-Bewegungsmelder nach Anspruch 1 oder 2,
dadurch **gekennzeichnet**,
daß beim Ausbleiben einer vorgegebenen Folge von Amplitudenschwellenwerten (U⁺, U⁻, V₁ bis Vₙ) und/oder beim Ausbleiben des Ausgangssignals innerhalb des vorgegebenen Intervalls eine Störung angezeigt wird.

4. Passiver Infrarot-Bewegungsmelder nach einem der Ansprüche 1 bis 3,
dadurch **gekennzeichnet**,
daß eine Auswerte-Einheit vorhanden ist, die mindestens zwei selektive Verstärker (2,4,6) aufweist, welche jeweils einer Entfernungszone (e₁ bis eₙ) zugeordnet sind, und daß der Ausgang eines jeden Verstärkers (2, 4, 6) mit einer Komparator-Einrichtung zum Vergleich des betreffenden Ausgangssignals (E₁ bis Eₙ) mit einem individuell auf die zugehörige Entfernungszone (e₁ bis eₙ) ausgelegten Referenzsignal verbunden ist.

5. Passiver Infrarot-Bewegungsmelder nach Anspruch 4,
dadurch **gekennzeichnet**,
daß die Ausgänge aller selektiven Verstärker (2,4,6) über einen Multiplexer (8) mit einem Schwellenwert-Komparator (9) mit variierbarer Referenzschwelle verbunden sind, die über einen weiteren Multiplexer (12) entsprechend dem anliegenden Eingangssignal ansteuerbar sind.

6. Passiver Infrarot-Bewegungsmelder nach Anspruch 5,
dadurch **gekennzeichnet**,
daß der Ausgang des Schwellenwert-Komparators (9) mit einem ersten und zweiten kreuzweise verschalteten Zeitglied (10,11) in der Weise verbunden ist, daß das erste Zeitglied beim Überschreiten eines Schwellenwertes gestartet wird und daß am ersten Zeitglied nur dann ein Ausgangssignal abgreifbar ist, wenn innerhalb eines vorgegebenen Intervalls das zweite Zeitglied durch Überschreiten eines negierten Schwellenwertes aktiviert wurde.

7. Passiver Infrarot-Bewegungsmelder nach einem der Ansprüche 4 bis 6,
dadurch **gekennzeichnet**,
daß die Ausgänge der selektiven Verstärker (2,4,6) mit einer Störsignal-Erkennungseinheit verbunden sind, mit welcher die Ausgangssignale auf Signalamplituden überwacht werden, die eindeutig von den erwarteten Signalamplituden abweichen.

## Claims

1. Passive infrared movement indicator with a sensor, whose output signal generated when an object of predetermined size (i.e. predetermined infrared characteristic) enters and leaves a monitoring area is evaluated by comparison with reference values, the monitoring area being subdivided into different range zones with respect to the sensor and the reference values are range-dependent,
characterized in that
- the reference values for each range zone (e₁ to eₙ) comprise predetermined amplitude threshold (U⁺, U⁻, V₁ to Vₙ) and a predetermined time interval in which they occur;
- that with increasing distance of the range zones (e₁ to eₙ) from the sensor (1) the amplitude thresholds (U⁺, U⁻, V₁ to Vₙ) are chosen smaller and the in each case associated time interval larger;
- and that an alarm is only triggered if the output signal (E₁ to Eₙ) of the sensor (1) exceeds the amplitude thresholds (U⁺, U⁻, V₁ to Vₙ) given for the particular range zone (e₁ to eₙ) within the associated time interval.

2. Passive infrared movement indicator according to claim 1,
characterized in that
there are more than two range zones (e₁ to eₙ) with amplitude thresholds (e₁ to eₙ) and intervals associated therewith.

3. Passive infrared movement indicator according to claims 1 or 2,
characterized in that
when a predetermined sequence of amplitude thresholds (U⁺, U⁻, V₁ to Vₙ) does not occur and/or when the output signal within the predetermined interval does not occur a fault is indicated.

4. Passive infrared movement indicator according to one of the claims 1 to 3,
characterized in that
an evaluation unit is provided, which has at least two selective amplifiers (2,4,6), which are in each case associated with a range zone (e₁ to eₙ) and that the output of each amplifier (2,4,6) is connected to a comparator means for comparing the particular output signal (E₁ to Eₙ) with a reference signal individualized for the associated range zone (e₁ to eₙ).

5. Passive infrared movement indicator according to claim 4,
characterized in that
the outputs of all the selective amplifiers (2,4,6) are connected across a multiplexer (8) to a threshold comparator (9) with a variable reference threshold, which are controllable across a further multiplexer (12) in accordance with the input signal applied.

6. Passive infrared movement indicator according to claim 5,
characterized in that
the output of the threshold comparator (9) is connected to a first and second crosswise-connected timing element (10,11) in such a way that the first timing element is started on exceeding a threshold and that an output signal can only be tapped from the first timing element if, within a predetermined interval, the second timing element is activated by exceeding a negated threshold.

7. Passive infrared movement indicator according to one of the claims 4 to 6,
characterized in that
the outputs of the selective amplifiers (2,4,6) are connected to a spurious signal detection unit, with which the output signals are monitored for signal amplitudes, which clearly differ from the expected signal amplitudes.

## Revendications

1. Appareil de signalisation de mouvement infrarouge, passif comportant un capteur qui exploite un signal de sortie créé à l'entrée ou à la sortie d'un objet de dimension prédéterminée (c'est-a-dire ayant des caractéristiques infrarouges prédéterminées) d'une zone de surveillance, par comparaison à des valeurs de référence, la zone de surveillance étant subdivisée en des zones d'éloignement différentes par le capteur et dont les valeurs de référence dépendent de l'éloignement, appareil
caractérisé en ce que:
- les valeurs de référence de chaque zone d'éloignement (e₁ ... eₙ) sont obtenues à partir de seuils d'amplitude prédéterminés (U₋, V₁ ... Vₙ) et d'intervalles de temps prédéterminés dans lesquels ils se présentent,
- en ce qu'à mesure que l'écartement des zones d'éloignement (e₁ ... eₙ) par rapport au capteur (1) augmente, les valeurs de seuil d'amplitude (U⁺, U⁻, V₁ ... Vₙ) diminuent et les intervalles de temps associés sont augmentés, et
- en ce qu'on déclenche une alarme seulement si le signal de sortie (E₁ ... Eₙ) du capteur (1) dépasse le seuil d'amplitude (U⁺, U⁻, V₁ ... Vₙ) prédéterminé pour la zone d'éloignement (e₁ ... eₙ) respective à l'intérieur de l'intervalle de temps associé.

2. Appareil de signalisation de mouvement infrarouge, passif de mouvement selon la revendication 1,
caractérisé en ce que
plus de deux zones d'éloignement (e₁ ... eₙ) avec des seuils d'amplitude d'associés (U⁺, U⁻, V₁ ... Vₙ) à ces zones d'éloignement (e₁ ... eₙ) et des intervalles sont prévues.

3. Appareil de signalisation de mouvement infrarouge passif selon la revendication 1 ou 2,
caractérisé en ce qu'en
cas d'absence d'une suite prédéterminée de seuils d'amplitude (U⁺, U⁻, V₁ ... Vₙ) et/ou en cas de disparition du signal de sortie à l'intérieur de l'intervalle prédéterminé, il indique un incident.

4. Appareil de signalisation de mouvement, infrarouge, passif, selon l'une des revendications 1 à 3,
caractérisé en ce qu'
il comporte une unité d'exploitation avec au moins deux amplificateurs sélectifs (2, 4, 6) qui sont associés à chaque zone d'éloignement (e₁ ... eₙ) et en ce que la sortie de chaque amplificateur (2, 4, 6) est reliée à un comparateur pour comparer le signal de sortie correspondant (E₁ ... Eₙ) à un signal de référence conçu individuellement pour chaque zone d'éloignement correspondante (e₁ ... eₙ).

5. Appareil de signalisation de mouvement, infrarouge, passif selon la revendication 4,
caractérisé en ce que
les sorties de tous les amplificateurs sélectifs (2, 4, 6) sont reliées par un multiplexeur (8) à un comparateur de seuil (9) à seuil de préférence variable et les sorties peuvent être commandées par un autre multiplexeur (12) en fonction du signal d'entrée qui lui est appliqué.

6. Appareil de signalisation de mouvement, infrarouge, passif selon la revendication 5,
caractérisé en ce que
la sortie du comparateur à seuil (9) est reliée à un premier et un second organe de temporisation (10, 11) branchés de manière croisée, de façon que le premier organe temporisé démarre lors du dépassement d'un premier seuil et en ce que le premier organe temporisé ne fournit un signal de sortie que si dans un intervalle de temps prédéterminé, le second organe temporisé a été activé par le dépassement d'un seuil négatif.

7. Appareil de signalisation de mouvement, infrarouge, passif selon l'une des revendications 4 à 6,
caractérisé en ce que
les sorties de l'amplificateur sélectif (2, 4, 6) sont reliées à une unité de détection de signaux de dérangement par lesquels on surveille l'amplitude des signaux de sortie et qui diffèrent sans équivoque des amplitudes prévues de ces signaux.
